# EUROPÄISCHE PATENTSCHRIFT

(11) **EP 2 344 346 B1**
(45) Veröffentlichungstag und Bekanntmachung des Hinweises auf die Patenterteilung: **05.09.2012**
(21) Anmeldenummer: 10763681.3
(22) Anmeldetag: 05.10.2010
(51) Int. Cl.: B43K 29/10

(54) **LEUCHTSTIFT**
FLUORESCENT PENCIL
CRAYON LUMINEUX

(30) Priorität: 17.10.2009 DE 9049722 2
(43) Veröffentlichungstag der Anmeldung: 20.07.2011
(73) Patentinhaber: Faber-Castell AG, 90547 Stein (DE)
(72) Erfinder: Poisel, Hans, 91227 Leinburg (DE); Ziemann, Olaf, 90408 Nürnberg (DE); Bachmann, Alexander, 90478 Nürnberg (DE)
(74) Vertreter: Mörtel & Höfner
(86) Internationale Anmeldenummer: PCT/EP2010/064854
(87) Internationale Veröffentlichungsnummer: WO 2011/045211

(56) Entgegenhaltungen:
- US-A- 2 261 320
- US-A1- 2004 161 287
- US-A1- 2007 053 180

## Beschreibung

Die Erfindung betrifft einen Stift mit einer Stifthülle aus einem spitzbaren Hüllenmaterial, beispielsweise aus Holz oder Kunststoff, und einer Mine, die in einer zentralen, sich in Stiftlängsrichtung erstreckenden Aufnahmebohrung der Stifthülle gehalten ist. Bei einem solchen Stift wird nach Verbrauch eines aus der Stiftvorderseite vorstehenden Minenabschnitts ein Teil der Stifthülle in der Regel mit Hilfe eines Stiftspitzers abgetragen, um einen weiteren Minenabschnitt freizulegen.

Aufgabe der Erfindung ist es, einen alternativ gestalteten Stift der eingangs genannten Art vorzuschlagen, der insbesondere hinsichtlich seiner Handhabung und seiner Anwendungsmöglichkeiten verbessert ist. Dass Dokument US-A-2261 320 offenbart einen Stiff gemäß dem ober begriff des Anspruchs 1.

Diese Aufgabe wird bei einem Stift der eingangs genannten Art nach Anspruch dadurch gelöst, dass in der Stifthülle wenigstens eine sich in Stiftlängsrichtung erstreckende Lichtleitfaser aus einem spitzbaren Material angeordnet ist, deren Lichteintrittsfläche am hinteren Ende der Stifthülle so angeordnet ist, dass sie mit einer dort vorhandenen Lichtquelle mit Licht beaufschlagbar ist, wobei die Lichtleitfaser mit ihrer Lichtaustrittsfläche aus dem vorderen Ende der Stifthülle austritt. Zunächst kann mit einem solchen Stift bei Bedarf eine Fläche, auf der ein Minenabstrich erfolgt, etwa Papier im Falle eines Schreib-, Mal-, oder Zeichenstifts oder die Haut im Falle eines Kosmetikstifts beleuchtet werden. Neben sichtbarem Licht kann eine Fläche der in Rede stehenden Art auch mit UV- oder Infrarot-Licht bestrahlt werden, um etwa in einer auf die Fläche übertragenen UV-härtbaren Minenmasse eine Vernetzungsreaktion zu bewirken oder um die Trocknung einer Minenmasse durch Wärmezufuhr mittels IR-Strahlung zu beschleunigen.

Eine beispielsweise im sichtbaren, UV- oder IR-Bereich des elektromagnetischen Spektrums emittierende Lichtquelle und eine zur Stromversorgung der Lichtquelle dienende Stromquelle, etwa eine oder mehrere Knopfzellen oder aufladbare Batterien, sind in einem zumindest bei der Benutzung des Stifts am hinteren Stiftende vorhandenen Behälter untergebracht. Dieser Behälter kann fest oder vorzugweise lösbar mit dem Stift verbunden sein. In dem letztgenannten Fall kann der vorzugsweise als Stiftverlängerer oder Stiftkappe ausgebildete Behälter nach Aufbrauch eines Stiftes bei einem neuen Stift weiter verwendet werden. Um die Spitzbarkeit der aus Materialien wie Holz, Kunststoff oder Holz-Kunststoff-Compounds bestehenden Stifthülle zu gewährleisten werden Lichtleitfasern aus einem spitzbaren Kunststoff wie PMMA, PC, PS, ABS, oder PET, beispielsweise mit einem Durchmesser von 250 µm bis 1000 µm, bevorzugt von maximal 500 µm eingesetzt.

Auf weitere vorteilhafte Ausgestaltungen wird im Rahmen der folgenden, auf die beigefügten Zeichnungen Bezug nehmenden Erläuterung der Erfindung eingegangen. Es zeigen:
Fig.1 einen Stift mit spitzbarer Stiftumhüllung in perspektivischer Darstellung,
Fig. 2 einen Längsschnitt durch den Stift von Fig. 1,
Fig. 3 eine Seitenansicht des Stiftes von Fig. 1,
Fig. 4 den Ausschnitt IV von Fig. 3,
Fig. 5 den vorderen Teil eines Stiftes in teilweise geschnittener Darstellung, bei dem der Behälter eine Stiftkappe ist, die auf das hintere Ende des Stiftes aufsteckbar ist,
Fig. 6 eine Vorderansicht des Stiftes von Fig. 1 in Richtung des Pfeiles VI in Fig. 1,
Fig. 7 eine Fig. 6 entsprechende Abbildung eines anders gestalteten Stiftes,
Fig. 8 einen Längsschnitt durch den hinteren Bereich eines Stiftes, bei dem der Behälter durch eine in der Stifthülle vorhandene Ausnehmung gebildet ist,
Fig. 9 den Ausschnitt IX von Fig. 6,
Fig. 10 einen Stift mit einem ein Zubehörelement versehenen Behälter in Seitenansicht.

Die in den Abbildungen gezeigten Stifte umfassen allesamt eine Stifthülle 1 aus einem spitzbaren Material, die von einer sich in ihrer Längsrichtung beziehungsweise koaxial zu ihrer Mittellängsachse 2 erstreckenden Aufnahmebohrung 3 durchsetzt ist. Die Aufnahmebohrung 2 ist mit einer eine Mine 4 bildenden Minenmasse gefüllt, wobei die Mine im angespitzten Zustand, wenn also am vorderen Ende des Stiftes eine Spitze 5 angeformt ist, aus der Stifthülle 1 vorsteht. Die Stifthülle besteht, wie gesagt, aus einem spitzbaren Material beispielsweise Holz, wobei hier insbesondere Zeder, Pappel, Linde, Kiefer, Pulai und Gmelina in Frage kommt. Die Stifthülle 1 kann auch aus einem Kunststoffmaterial bestehen, sofern dieses, z.B. durch einen entsprechenden Zusatz von Weichmachern oder sonstige Maßnahmen eine das Spitzen erlaubende Konsistenz aufweist. In Frage kommen z.B. Olefine oder Cellulose-acetat-butyrat oder Cellulosepropionat mit einem Anteil eines Weichmachers, beispielsweise eines Fettsäureesters, von 5 bis 35 Gewichtsprozent. Die Stifthülle 1 kann z.B. auch aus Verbundmaterialien, beispielsweise aus einem Holz-Plastik-Compound bestehen.

In der Stifthülle 1 sind vorzugsweise mehrere Lichtleitfasern 6 angeordnet, wobei diese von der Stifthülle 1 bzw. von dem diese bildenden Material auf ihrer gesamten Länge zumindest teilweise umschlossen sind. Eine Lichtleitfaser der hier in Rede stehenden Art besteht in üblicher Weise aus einem Kunststoff wie PMMA, PC, PS, ABS oder PET, wobei PMMA besonders bevorzugt ist. Wenn nur eine Lichtleitfaser 6' vorhanden ist, so ist diese vorzugsweise als Hohlfaser ausgestaltet, welche die Mine 4 konzentrisch umgreift (Fig. 7). In diesem Fall kann die Lichtleitfaser 6' als Barriere zwischen der Mine 4 und der Stifthülle 1 dienen und verhindern, dass Substanzen aus der Minenmasse 4 in die beispielsweise aus Holz bestehende Stifthülle 1 migrieren. Wenn mehrere Lichtleitfasern 6 vorhanden sind, sind diese vorzugsweise koaxial um die Mine 4 herum mit gleichmäßigem Abstand in Umfangsrichtung angeordnet (Fig. 6). Ein vom rückwärtigem Ende der Lichtleitfasern eingekoppeltes Licht erzeugt dann auf eine Unterlage einen die Mine 4 umfassenden Leuchtfleck. Eine Einkoppelung von Strahlung vom rückwärtigem Stiftende her in die Lichtleitfasern 6 ist dadurch gewährleistet, dass deren rückwärtige, eine Lichteintrittsfläche 7 bildende Stirnfläche am hinteren Stiftende so angeordnet ist, dass sie mit einer dort vorhandenen Lichtquelle 8 mit Licht beaufschlagbar ist. Wie in Fig. 2 zu sehen ist, kann dies dadurch bewerkstelligt werden, dass die Lichteintrittsfläche 7 einer Lichtleitfaser 6, ebenso mit Lichtleitfaser 6', mit der hinteren Stirnfläche 9 der Stifthülle 1 in einer Ebene fluchtet. Eine Lichtquelle 8, beispielsweise in Form einer LED, ist mit einem gewissen Axialabstand 28 von der hinteren Stirnfläche 9 des Stiftes beziehungsweise der Stifthülle 1 beabstandet angeordnet werden, wie beispielsweise in Fig. 4 gezeigt.

Eine Lichtquelle 8, eine Stromquelle 10 und gegebenenfalls ein Schalter 20 zum Ein- und Ausschalten der Lichtquelle 8 sind bei einer bevorzugten Ausführungsvariante in einem Behälter 13 angeordnet, der nach Art einer Hülse ausgestaltet und, zumindest im Gebrauchszustand des Stiftes, am hinteren Ende 14 der Stifthülle 1 fixiert, beispielsweise auf diese aufgesteckt oder aufgeschraubt ist (siehe Fig. 4, 10). Die Verbindung zwischen dem Behälter 13 und der Stifthülle 1 kann fest beziehungsweise unlösbar, z.B. eine Klemmverbindung sein. Der Behälter 13 kann bei lösbarer oder unlösbarer Fixierung an der Stifthülle 1 an seinem Freiende ein Zubehörelement 15 tragen (Fig. 10). Das Zubehörelement kann bei einem Kosmetikstift beispielsweise ein Schwämmchen oder ein Bürstchen, bei einem Schreib- oder Malstift z.B. ein Radiergummi sein. Um das Zubehörelement 15 zu schützen, ist auf den Behälter 13a eine Verschlusskappe 16 aufgesteckt. Eine Verschlusskappe 16' kann ganz allgemein auch für das vordere Ende 30 der Stifthülle vorgesehen sein, wie exemplarisch in Fig. 3 und Fig. 10 gezeigt.

Ein lösbar an der Stifthülle 1 fixierter Behälter 13 ist vorzugsweise als Stiftverlängerer 17 ausgestaltet, wobei optional an diesem ein Halteclips 11 vorhanden ist (Fig. 4). Der Stiftverlängerer 17 weist einen zum Einstecken des hinteren Stiftendes 14 dienenden Aufnahmebereich 18 auf. Daran schließt sich ein Raum 19 an, in dem die Lichtquelle 8 und die Stromquelle 10 an einer geeigneten Trägerstruktur (nicht gezeigt) gehalten angeordnet sind. Weiterhin ist in dem Raum 19 ein Schalter 20 oder zumindest ein Teil eines Schalters 20 angeordnet. Der Schalter 20 ist in einen die Lichtquelle 8 und die Stromquelle 10 umfassenden Stromkreis 23 integriert und ist beispielsweise als Druckschalter ausgestaltet, wobei ein zur Druckbetätigung dienendes Schaltelement 24 über eine Öffnung 25 des Behälters 13 beziehungsweise des Stiftverlängerers 17 von außen zugänglich ist. Bei dem Schalter 20 kann es sich aber auch um einen Schiebeschalter oder wie bei dem in Fig. 8 gezeigten Beispiel um einen Drehschalter mit einem beispielsweise kreisscheibenförmigen Dreh-Schaltelement 26 handeln. Die Lichtquelle 8, die beispielsweise an einer Platine 27 fixiert ist, ist mit einem Axialabstand 28 zur hinteren Stirnfläche 9 der Stifthülle 1 beziehungsweise zu der Lichteintrittsfläche 7 eines Lichtwellenleiters 6, 6' angeordnet. Auf Grund des Axialabstands 28 ist gewährleistet, dass ein von der Lichtquelle 8 emittierter Lichtkegel 29 alle vorhandenen Lichteintrittsflächen 7 überdeckt, so dass Licht in die Lichtwellenleiter 6, 6' eingekoppelt werden kann. Ein zusätzliches optisches Element wie etwa eine Sammellinse ist dazu nicht erforderlich. Die Einkoppelung von Licht in eine Lichtleitfaser kann dadurch begünstigt werden, wenn diese so ausgestaltet ist, dass sie einen relativ großen Akzeptanzwinkel bzw. eine numerische Appertur von größer 0,3 aufweist.

Ein lösbar am hinteren Ende 14 der Stifthülle 1 fixierbarer Behälter 13 kann auch als Verschlusskappe 29 ausgebildet sein, welche zum Schutz der Mine 4 auf das vordere Ende 30 der stifthülle 1 aufsteckbar ist (Fig. 5). Die Verschlusskappe 29 weist einen Aufnahmebereich 18' auf, mit dem die Verschlusskappe 29 auf das vordere Ende 30 der Stifthülle 1 aufsteckbar ist. In einem sich daran anschließenden Raum 19'der Verschlusskappe 29 sind die Lichtquelle 8, die Stromquelle 10, ein Schalter 20 und ein Stromkreis 23 angeordnet. In dem Raum 19' kann ebenfalls eine die Lichtquelle 8 tragende Platine 27 vorhanden sein. Beim Gebrauch des in Fig. 5 gezeigten Stiftes wird die Verschlusskappe 29 abgenommen und mit ihrem Aufnahmebereich 18 auf das hintere Ende 14 der Stifthülle aufgesteckt. Es kann dann in einen Lichtwellenleiter 6 zu einem der weiter unten angegebenen Zwecke nicht eingekoppelt werden.

Im Falle einer aus einem thermoplastischen Kunststoff bestehenden Stifthülle 1 kann ein Lichtwellenleiter 6 in das Kunststoffmaterial eingebettet sein, was beispielsweise durch die Herstellung der Stifthülle 1 durch eine Coextrusion bewerkstelligt werden kann. In diesem Fall lässt sich auf einfache Weise, falls erforderlich, ein Radialabstand 32 zwischen Mine 4 und einer Lichtleitfaser 6 oder 6' einhalten, so dass die Mine auf ihrer gesamten Länge vollständig von dem Material der Stifthülle 1 umgeben ist (Fig. 8). Bei Kunststoffen oder anderen nicht extrudierbaren Werkstoffen ist es aus Gründen der Herstellungsvereinfachung zweckmäßig, wenn eine Lichtleitfaser 6 in einer sich in Aufnahmebohrung 3 öffnende Nut 30 angeordnet ist. Die Nut 30 lässt sich beispielsweise mit einem in die Aufnahmebohrung eingeführten Fräswerkzeug leicht herstellen. Noch einfacher kann eine Nut 30 hergestellt werden, wenn die Stifthülle aus zwei von einer Trennfuge 33 zusammengesetzten Hälften 34 besteht (siehe Fig. 6, 10).

Bei dem in Fig. 8 gezeigten Ausführungsbeispiel ist im hinteren Ende 14 der Stifthülle 1 eine den Behälter 13 bildende Ausnehmung 35 vorhanden. In dieser sind die oben genannten Bauteile nämlich Lichtquelle 8, Stromquelle 10 und Stromkreis 23 angeordnet. Optional kann die oben ebenfalls erwähnte Platine 27 in der Aufnahme 35 vorhanden sein. Gleiches trifft für einen Schalter 20 zu. Dieser kann zumindest teilweise in einem Verschlussstopfen 36 angeordnet sein, welcher die Ausnehmung 35 rückseitig verschließt. Der Schalter 20 ist bei dem in Fig. 8 gezeigten Ausführungsbeispiel als Drehschalter ausgestaltet und weist dementsprechend ein zur Drehbetätigung dienendes, kreisscheibenförmiges Dreh-Schaltelement 26, wie weiter oben schon erwähnt, auf.

Je nach Art der gewünschten Anwendung eines erfindungsgemäßen Stiftes wird eine Lichtquelle 8, vorzugsweise eine Leuchtdiode, gewählt, die für den jeweiligen Anwendungszweck die geeignete Strahlung emittiert. Wenn die Benutzung des Stiftes bei schlechten Lichtverhältnissen verbessert werden soll, wird eine Lichtquelle 8 eingesetzt, die sichtbares Licht emittiert. Durch die der Mine 4 nahe Anordnung der Lichtleitfasern 6 beziehungsweise von deren Lichtaustrittsflächen 37 wird der Bereich einer Schreib- oder Malunterlage oder auch eines Hautbereichs beleuchtet, auf dem ein Minenabstrich erfolgen soll. Bei einem anderen Anwendungsfall wird eine Lichtquelle 8 eingesetzt, die nicht sichtbares, sondern Licht im ultravioletten Bereich aussendet, beispielsweise eine Leuchtdiode auf Basis von Aluminiumnitrid oder Aluminiumgalliumnitrid. In diesem Falle besteht die Mine aus einer UV-vernetzbaren Minenmasse. Vorzugsweise während der Erzeugung eines Abstrichs auf einer Schreib- oder Malunterlage kann dann eine Aushärtung des Abstriches erfolgen, etwa mit dem Ziel eine wasserfeste, fest an der Unterlage haftende Beschichtung zu erzeugen. Schließlich kann als Lichtquelle 8 eine solche eingesetzt werden, die Infrarotstrahlung vorzugsweise in einem Wellenlängenbereich von 1 µm bis 2 µm emittiert, beispielsweise eine Leuchtdiode auf Basis von Galliumarsenid. Ein solcher Anwendungsfall ist beispielsweise im Kosmetikbereich sinnvoll. Die Anwenderin verspürt beim Auftragen der Minenmasse auf die Haut die wärmende Infrarotstrahlung als angenehm. Außerdem kann die Infrarotstrahlung allgemein dazu benutzt werden, einen auf einer Unterlage erzeugten Auftrag von Minenmasse zu erwärmen, um dessen Trocknung zu beschleunigen.

## Patentansprüche

1. Stift mit einer Stifthülle (1) aus einem spitzbaren Hüllenmaterial und einer Mine (4), die in einer zentralen, sich in Stiftlängsrichtung erstreckenden Aufnahmebohrung (3) der Stifthülle gehalten ist,
**dadurch gekennzeichnet,**
**dass** in der Stifthülle (1) wenigstens eine sich in Stiftlängsrichtung erstreckende, von dem Material der Stifthülle zumindest teilweise umschlossene Lichtleitfaser (6) aus einem spitzbaren Material angeordnet ist, deren Lichteintrittsfläche (7) am hinteren Ende (14) der Stifthülle so angeordnet ist, dass sie mit einer dort vorhandenen Lichtquelle (8) mit Licht beaufschlagbar ist, wobei die Lichtleitfaser (6) mit ihrer Lichtaustrittsfläche (37) aus dem vorderen Ende (30) der Stifthülle austritt.

2. Stift nach Anspruch 1,
**dadurch gekennzeichnet,**
**dass** am hinteren Ende (14) der Stifthülle (1) ein die Lichtquelle (8) und eine Stromquelle aufnehmender Behälter (13) vorhanden ist.

3. Stift nach Anspruch 2
**dadurch gekennzeichnet,**
**dass** der Behälter (13) lösbar an der Stifthülle (1) fixiert ist.

4. Stift nach Anspruch 3,
**dadurch gekennzeichnet,**
**dass** der Behälter (13) ein Stiftverlängerer (17) ist.

5. Stift nach Anspruch 3,
**dadurch gekennzeichnet,**
**dass** der Behälter (13) eine zum Schutz des vorderen Stiftendes (30) dienende Verschlusskappe (29) ist.

6. Stift nach Anspruch 2,
**dadurch gekennzeichnet,**
**dass** der Behälter (13) eine im hinteren Ende der Stifthülle (1) vorhandene Ausnehmung (35) ist.

7. Stift nach Anspruch 6,
**dadurch gekennzeichnet,**
**dass** die Ausnehmung (35) mit einem Verschlusselement verschlossen ist.

8. Stift nach einem der Ansprüche 2 bis 7,
**dadurch gekennzeichnet,**
**dass** der Behälter (13) ein Zubehörelement (15) trägt.

9. Stift nach einem der vorhergehenden Ansprüche,
**gekennzeichnet durch**
einen Schalter (20) zum Zu- und Abschalten der Stromquelle (10).

10. Stift nach Anspruch 9 in Verbindung mit Anspruch 2,
**dadurch gekennzeichnet**,
der Schalter (20) zumindest zum Teil im Behälter (13) angeordnet ist.

11. Stift nach einem der vorhergehenden Ansprüche,
**dadurch gekennzeichnet,**
**dass** die wenigstens eine Lichtleitfaser (6, 6') einen Durchmesser von 250 µm - 1000 µm hat.

12. Stift nach einem der vorhergehenden Ansprüche,
**dadurch gekennzeichnet,**
**dass** die wenigstens eine Lichtleitfaser (6, 6') aus einem Kunststoff aus der Gruppe PMMA, PC, PS, ABS, PET besteht.

13. Stift nach einem der vorhergehenden Ansprüche,
**dadurch gekennzeichnet,**
**dass** die wenigstens eine Lichtleitfaser (6) in einer sich in die Aufnahmebohrung (3) öffnenden Nut (31) angeordnet ist.

14. Stift nach einem der vorhergehenden Ansprüche,
**dadurch gekennzeichnet,**
**dass** mehrere Lichtleitfasern (6) vorhanden sind.

15. Stift nach Anspruch 13,
**dadurch gekennzeichnet,**
**dass** die Lichtleitfasern (6) mit gleichem Abstand in Umfangsrichtung des Stiftes bzw. der Mine (4) angeordnet sind.

16. Stift nach einem der Ansprüche 1 bis 12,
**gekennzeichnet durch**
eine als Hohlfaser ausgebildete, die Mine (4) konzentrisch umgreifende Lichtleitfaser (6`).

17. Stift nach einem der vorhergehenden Ansprüche,
**gekennzeichnet durch**
eine Lichtquelle (8) für sichtbares Licht.

18. Stift nach einem der vorhergehenden Ansprüche,
**gekennzeichnet durch**
eine Infrarot-Licht emittierende Lichtquelle (8).

19. Stift nach einem der vorhergehenden Ansprüche,
**gekennzeichnet durch**
eine UV-Licht emittierende Lichtquelle (8).

20. Stift nach Anspruch 19,
**gekennzeichnet durch**
eine Mine (4), die eine mit UV-Licht vernetzbare Minenmasse enthält.

21. Stift nach einem der vorhergehenden Ansprüche,
**dadurch gekennzeichnet,**
**dass** die Stifthülle (1) aus Holz besteht.

22. Stift nach einem der Ansprüche 1 bis 20,
**dadurch gekennzeichnet,**
**dass** die Stifthülle (1) aus Kunststoff besteht.

23. Stift nach einem der Ansprüche 1 bis 20,
**dadurch gekennzeichnet,**
**dass** die Stifthülle (1) aus einem Holz-Kunststoff-Compound besteht.

## Claims

1. Pencil, comprising a pencil casing (1) formed of a sharpenable casing material and comprising a lead (4) which is held in a central receiving bore (3) of the pencil casing, said central receiving bore extending in the longitudinal direction of the pencil, **characterised in that** at least one optical fibre (6), extending in the longitudinal direction of the pencil, surrounded, at least in part, by the material of the pencil casing and made of a sharpenable material, is arranged in the pencil casing (1), the light entry surface (7) of said optical fibre being arranged at the rear end (14) of the pencil casing in such a way that it can be exposed to light from a light source (8) provided there, the optical fibre (6) exiting from the front end (30) of the pencil casing via its light exit surface (37).

2. pencil according to claim 1, **characterised in that** a container (13) accommodating the light source (8) and a power source is provided at the rear end (14) of the pencil casing (1).

3. Pencil according to claim 2, **characterised in that** the container (13) is fixed detachably to the pencil casing (1) .

4. Pencil according to claim 3, **characterised in that** the container (13) is a pencil extender (17).

5. Pencil according to claim 3, **characterised in that** the container (13) is a closure cap (29) used to protect the front end of the pencil (30).

6. Pencil according to claim 2, **characterised in that** the container (13) is a recess (35) provided in the rear end of the pencil casing (1).

7. Pencil according to claim 6, **characterised in that** the recess (35) is closed by a closure element.

8. Pencil according to one of claims 2 to 7, **characterised in that** the container (13) carries an accessory element (15).

9. Pencil according to one of the preceding claims, **characterised by** a switch (20) for switching the power source (10) on and off.

10. Pencil according to claim 9 in conjunction with claim 2, **characterised in that** the switch (20) is arranged, at least in part, in the container (13).

11. Pencil according to one of the preceding claims, **characterised in that** the at least one optical fibre (6, 6') has a diameter of 250 µm to 1000 µm.

12. Pencil according to one of the preceding claims, **characterised in that** the at least one optical fibre (6, 6') consists of a plastics material from the group PMMA, PC, PS, ABS and PET.

13. Pencil according to one of the preceding claims, **characterised in that** the at least one optical fibre (6) is arranged in a groove (31) opening into the receiving bore (3).

14. Pencil according to one of the preceding claims, **characterised in that** a plurality of optical fibres (6) is provided.

15. Pencil according to claim 13, **characterised in that** the optical fibres (6) are spaced apart equally in the circumferential direction of the pencil or lead (4).

16. Pencil according to one of claims 1 to 12, **characterised by** an optical fibre (6') formed as a hollow fibre and encasing the core (4) concentrically.

17. Pencil according to one of the preceding claims, **characterised by** a light source (8) for visible light.

18. Pencil according to one of the preceding claims, **characterised by** a light source (8) emitting infrared light.

19. Pencil according to one of the preceding claims, **characterised by** a light source (8) emitting UV light.

20. Pencil according to claim 19, **characterised by** a lead (4) which contains a lead mass which can be crosslinked with UV light.

21. Pencil according to one of the preceding claims, **characterised in that** the pencil casing (1) is made of wood.

22. Pencil according to one of claims 1 to 20, **characterised in that** the pencil casing (1) is made of plastics material.

23. Pencil according to one of claims 1 to 20, **characterised in that** the pencil casing (1) consists of a wood/plastics material compound.

## Revendications

1. Crayon ayant une gaine (1) de crayon en un matériau de gaine pouvant être taillé et une mine (4), qui est maintenue dans un trou (3) central de réception de la gaine du crayon s'étendant dans la direction longitudinale du crayon, **caractérisé**
**en ce que** dans la gaine (1) du crayon est disposée au moins une fibre (6) optique en un matériau pouvant être taillé, qui s'étend dans la direction longitudinale du crayon, qui est entourée au moins en partie du matériau de la gaine du crayon et dont la surface (7) d'entrée de la lumière à l'extrémité (14) arrière du crayon est disposée de manière à pouvoir être alimentée en lumière par une source (8) de lumière qui s'y y trouve, la fibre (6) optique sortant par sa surface (37) de sortie de la lumière de l'extrémité (30) avant de la gaine du crayon.

2. Crayon suivant la revendication 1,
**caractérisé**
**en ce qu'**il y a, à l'extrémité (14) arrière de la gaine (1) du crayon, une boite (13) recevant la source (8) de lumière et une source de courant.

3. Crayon suivant la revendication 2,
**caractérisé**
**en ce que** la boîte (13) est immobilisée sur la gaine (1) du crayon avec possibilité de s'en détacher.

4. Crayon suivant la revendication 3,
**caractérisé**
**en ce que** la boite (13) est une rallonge (17) du crayon.

5. Crayon suivant la revendication 3,
**caractérisé**
**en ce que** la boite (13) est un capuchon (29) de fermeture servant à la protection de l'extrémité (30) avant du crayon.

6. Crayon suivant la revendication 2,
**caractérisé**
**en ce que** la boite (13) est un évidement (35) présent dans l'extrémité arrière de la gaine (1) du crayon.

7. Crayon suivant la revendication 6,
**caractérisé**
**en ce que** l'évidement (35) est fermé par un élément de fermeture.

8. Crayon suivant l'une des revendications 2 à 7,
**caractérisé**
**en ce que** la boite (13) porte un élément (15) formant accessoire.

9. Crayon suivant l'une des revendications précédentes,
**caractérisé par**
un interrupteur (20) pour mettre la source (10) de courant en circuit et hors circuit.

10. Crayon suivant la revendication 9 en liaison avec la revendication 2,
**caractérisé**
**en ce que** l'interrupteur (20) est disposé au moins en partie dans la boite (13).

11. Crayon suivant l'une des revendications précédentes,
**caractérisé**
**en ce que** la au moins une fibre (6, 6') optique a un diamètre de 250 µm à 1 000 µm.

12. Crayon suivant l'une des revendications précédentes,
**caractérisé**
**en ce que** la au moins une fibre (6, 6') optique est en une matière plastique choisie dans le groupe PMMA, PC, PS, ABS, PET.

13. Crayon suivant l'une des revendications précédentes,
**caractérisé**
**en ce que** la au moins une fibre (6) optique est disposée dans une rainure (31) débouchant dans le trou (3) de réception.

14. Crayon suivant l'une des revendications précédentes,
**caractérisé**
**en ce qu'**il y a plusieurs fibres (6) optiques.

15. Crayon suivant la revendication 13,
**caractérisé**
**en ce que** les fibres (6) optiques sont disposées de manière équidistante dans la direction périphérique du crayon ou de la mine (4).

16. Crayon suivant l'une des revendications 1 à 12,
**caractérisé par**
une fibre (6') optique constituée en fibre tubulaire et entourant concentriquement la mine (4).

17. Crayon suivant l'une des revendications précédentes,
**caractérisé par**
une source (8) de lumière visible.

18. Crayon suivant l'une des revendications précédentes,
**caractérisé par**
une source (8) de lumière émettant de la lumière infrarouge.

19. rayon suivant l'une des revendications précédentes,
**caractérisé par**
une source (8) de lumière émettant de la lumière UV.

20. Crayon suivant la revendication 19,
**caractérisé par**
une mine (4) qui contient une composition de mine réticulable par de la lumière UV.

21. Crayon suivant l'une des revendications précédentes,
**caractérisé**
**en ce que** la gaine (1) du crayon est en bois.

22. Crayon suivant l'une des revendications 1 à 20,
**caractérisé**
**en ce que** la gaine (1) du crayon est en matière plastique.

23. Crayon suivant l'une des revendications 1 à 20,
**caractérisé**
**en ce que** la gaine (1) du crayon est en un composite de bois et de matière plastique.
